# DEMANDE DE BREVET EUROPEEN

(11) **EP 2 633 770 A1**
(43) Date de publication de la demande: **04.09.2013**
(21) Numéro de dépôt: 13157199.4
(22) Date de dépôt: 28.02.2013
(51) Int. Cl.: A41B 11/00, A43B 7/22, A43B 17/02, A61F 5/14

(54) **Chaussettes textiles porte-semelles**

(30) Priorité: 01.03.2012 FR 1251901
(71) Demandeur: Broussoux, Daniel, 47170 Sainte Maure de Peyrac (FR)
(72) Inventeur: Broussoux, Daniel, 47170 Sainte Maure de Peyrac (FR)
(74) Mandataire: Maupilier, Didier

(57) **Abrégé**

L'invention consiste principalement en une chaussette textile, confectionnée à partir de deux tubes textiles emboités l'un dans l'autre de façon à former, au moins sur la partie de la chaussette recouvrant le pied, une paroi double définissant un espace permettant de loger une semelle. Les deux tubes textile sont assemblés par couture à une extrémité de façon à former la pointe de la chaussette, tandis que du côté de l'extrémité ouverte de la chaussette, le bord d'extrémité tube intérieur est cousu sur la face interne du tube extérieur. Le façonnage et le montage de la pointe de la chaussette est réalisé à plat par couture et la couture joignant à cet endroit les extrémités des deux tubes délimite un zone de l'espace entre les deux tubes dans laquelle peut être insérée la pointe d'une semelle, qui est ainsi maintenu en place lorsqu'on enfile la chaussette. Les maintiens latéral et arrière de la semelle sont assurés par l'élasticité du tissu qui épouse la forme du pied de l'utilisateur. Au niveau de la zone en contact avec le sol, la paroi externe de la chaussette présente une ouverture permettant l'insertion d'une semelle.

## Description

L'invention se rapporte au domaine général de la podologie et en particulier au domaine des semelles. Elle concerne plus particulièrement, mais de manière non exclusive, les semelles orthopédiques ainsi que la mise en place de semelles orthopédiques dans une chaussure et au retrait de ces dernières.

L'utilisation de semelles orthopédiques peut, selon le caractère plus ou moins prononcé du trouble de la posture et de la marche qu'elles sont censées pallier, être nécessaire au bien-être de l'utilisateur de façon plus ou moins permanente. Ainsi dans certains cas, la présence des semelles dans les chaussures est nécessaire seulement lorsque l'utilisateur doit effectuer des marches ou des stations debout de longue durée. En revanche, dans certains autres cas, la présence des semelles sous les pieds de l'utilisateur est une nécessité permanente, y compris lorsque celui-ci est tranquillement installé à son domicile et chaussé de pantoufles.

L'utilisation de telles semelles au quotidien n'est pas sans poser certains problèmes.

En premier lieu on doit considérer que de telles semelles sont généralement coûteuses à l'achat. Elles ont en outre, parfois, une durée d'usage limitée, dans la mesure où il est dans certains cas nécessaire, pour des raisons médicales, de remplacer les semelles en cours d'utilisation par des semelles ayant une empreinte différente, et ce, bien avant que les semelles en cours d'utilisation soient hors d'usage. Par suite l'utilisateur ne possède bien souvent qu'une seule paire de semelles et est contraint, plus ou moins fréquemment au cours de la journée, d'extraire sa paire de semelles d'une paire de chaussure pour la placer dans une autre. Or, outre le fait que cette opération puisse devenir fastidieuse à la longue, elle n'est pas sans risque, dans la mesure où une mauvaise insertion d'une semelle dans une chaussure peut conduire à abîmer ladite semelle.

Par ailleurs lorsque, pour une raison quelconque, l'utilisateur est amené à marcher sur le sol en chaussettes, sur un plancher fragile d'une salle de rééducation par exemple, il se trouve dans l'impossibilité de reposer sur ses semelles de sorte qu'il peut se trouver fortement gêné dans ses déplacements ou sa station verticale.

Un but de l'invention est principalement de proposer une solution qui permettre de résoudre simultanément les deux problèmes cités précédemment.

A cet effet l'invention a pour objet Chaussette, notamment pour semelle orthopédique, réalisée dans un matériau textile, comportant un corps tubulaire avec une paroi extérieure et une paroi intérieure, terminé à une de ses extrémités par une pointe, et, à l'autre extrémité, par une ouverture par laquelle on enfile la chaussette, **caractérisée en ce qu'**elle comporte :
- Un premier tube textile de longueur L, formant la paroi externe de la chaussette, présentant une première extrémité libre par laquelle on enfile la chaussette sur le pied;
- un second tube textile de longueur I inférieur à la longueur L du premier tube textile, enfilé en totalité à l'intérieur du premier tube textile et dont l'extrémité la plus enfoncée dans le premier tube textile présente un bord cousu sur la face interne du premier tube, le second tube formant la paroi interne de la chaussette.

Les extrémités des deux tubes textiles opposées à l'extrémité libre du premier tube textile sont façonnées et cousues ensemble à plat de façon à former la pointe de la chaussette.

La partie de la paroi externe de la chaussette, sur laquelle est destiné à s'appuyer le pied de l'utilisateur, est percée d'une ouverture dont les dimensions permettent l'insertion, dans l'espace existant entre les parois intérieure et extérieure, d'une semelle dont les dimensions sont adaptées à celles du pied de l'utilisateur.

Selon une caractéristique de l'invention, la longueur I du second tube textile est définie de façon à ce que le bord de l'extrémité du second tube opposée à la pointe de la chaussette soit cousu sur la face interne du premier tube textile dans une zone de la tige de la chaussette située au dessus de la région dans laquelle viennent se loger les malléoles de la cheville de l'utilisateur.

Selon une autre caractéristique de la chaussette textile selon l'invention, l'ouverture par laquelle on insère la semelle dans la chaussette est située au niveau de la zone de flexion du pied de l'utilisateur.

Selon une autre caractéristique de la chaussette textile selon l'invention, le bord de l'ouverture est renforcé.

Selon une première variante, le bord de l'ouverture est renforcé par ourlage du textile au niveau de l'ouverture.

Selon une autre variante, le bord de l'ouverture est renforcé par application d'un matériau élastique de renfort sur le textile au niveau du pourtour de l'ouverture.

L'invention a également pour objet un procédé de fabrication de la chaussette selon l'invention.

Selon une première variante de mise en oeuvre du procédé, la chaussette et la doublure sont constituées par une même enveloppe textile en forme de tube dont une partie est invaginée à l'intérieur du tube sur une longueur donnée correspondant à la longueur de pied considérée, de façon à former la doublure interne, l'extrémité invaginée étant cousue sur la face interne du tube; la zone de repliement du tube étant façonnée et cousue de façon à former la pointe de la chaussette

Selon une première variante de mise en oeuvre du procédé, la chaussette et la doublure sont constituées par deux enveloppes textiles en formes de tubes, une des enveloppes étant logée à l'intérieur de l'autre pour former la doublure interne; les extrémités des deux tubes étant façonnées et cousues ensemble de façon à former la pointe de la chaussette.

Les caractéristiques et avantages de l'invention seront mieux appréciés grâce à la description qui suit, description qui s'appuie sur les figures annexées qui présentent:
- la figure 1, une vue de trois quart d'une chaussette tube standard en position semi-pliée, enfilée sur le pied de l'utilisateur,
- la figure 2, une vue arrière de la même chaussette tube standard, représentée vide,
- la figure 3, une vue de face, côté plante du pied, d'une chaussette selon l'invention;
- la figure 4, une vue en coupe de profile d'une chaussette selon l'invention, la chaussette étant posée à plat;
- la figure 5, une vue en coupe, de profile, d'une chaussette selon l'invention, la chaussette étant enfilée sur le pied de l'utilisateur;
- la figure 6, deux vues en coupe transversale d'une chaussette selon l'invention, la chaussette étant enfilée sur le pied de l'utilisateur
- la figure 7, l'illustration des étapes d'une première variante de mise en oeuvre d'un procédé pour réaliser une chaussette selon l'invention;
- la figure 8, l'illustration des étapes d'une seconde variante de mise en oeuvre d'un procédé pour réaliser une chaussette selon l'invention.

L'invention décrite ci-après trouve sont application principale dans le domaine des semelles orthopédiques. Elle peut cependant être utilisée avec tous types de semelles, des semelles de confort, de protection de la plante du pied, ou encore des semelles à usage sportif par exemple. L'avantage de l'invention réside principalement en ce qu'il facilite les opérations de mise en place de semelles dans une paire de chaussures et de retrait de ces dernières, opération particulièrement fastidieuse si l'on est un jeune enfant ou bien si l'on souffre d'un handicap affectant la mobilité, la mobilité des mains notamment, ou bien encore si la chaussure dans laquelle on introduit les semelles est une chaussure montante, par exemple. Il est cependant à noter que dans le contexte du port de semelles orthopédiques ou de semelles de protection de la plante du pied, les chaussettes selon l'invention offrent la possibilité à l'utilisateur de marcher avec ses semelles aux pieds sans nécessairement devoir porter des chaussures.

Il est à noter que le terme de « chaussette » désigne ici tout élément textile destiné à recouvrir le pied de l'utilisateur, ainsi que tout ou partie de sa jambe, et/ou de sa cuisse. Ce terme désigne ainsi, dans le contexte de l'invention aussi bien une chaussette proprement dite qu'un demi-bas ou un bas, voire un collant.

Les figures 1 et 2 présentent des vues génériques d'une chaussette textile de type « tube » classique. Une telle chaussette 10 se présente de manière connue comme un objet ayant la forme d'un tube textile dont les dimensions, la longueur L en particulier, dépendent des dimensions du pied de l'utilisateur et de la longueur de la tige de la chaussette qui enrobe la jambe de l'utilisateur. Le matériau constituant le tube est choisi parmi les matériaux classiquement utilisés pour réaliser du fil textile destiné à fabriquer des chaussettes.

Une chaussette tube standard comporte ainsi une zone 11 constituant la partie de la chaussette destinée à loger le pied proprement dit et présentant une extrémité fermée 13, généralement renforcée, dans laquelle vient se loger la pointe du pied, ainsi qu'une zone 12 destinée à former la tige de la chaussette dans laquelle est logée une partie de la jambe et par l'extrémité de laquelle on enfile la chaussette, cette zone 12 étant terminée par un bord 15 généralement renforcé par lequel on peut tirer sur la chaussette quand on enfile cette dernière. Elle présente, en outre, également à la liaison entre le corps 11 et la tige 12 une zone 14, généralement plus ou moins renforcée, destiné à loger le talon de l'utilisateur. Lorsqu'elle est inutilisée, posée sur un support tel qu'une table par exemple, une telle chaussette se présente comme un élément textile plat, sans relief, fermé par une couture à l'emplacement de la pointe du pied et ouvert à l'autre extrémité, tel que celui illustré par la figure 2

Selon l'invention le tube textile qui forme la chaussette 10 est réalisé dans un matériau choisi parmi les matériaux classiquement utilisés pour réaliser du fil textile destiné à fabriquer des chaussettes. Il peut cependant présenter des renforts dans des zones correspondant à des zones données de la chaussette, ces renforts ayant pour objet de créer des zones de reprise des efforts de traction exercés sur la chaussette. Ces renforts peuvent être localisés au niveau la partie de la chaussette destinée à être en contact avec le sol ou la semelle de la chaussure, mais peuvent également présenter des prolongements latéraux qui couvrent également le côté du pied ou encore se prolonger vers l'arrière le long de la tige de la chaussette.

Il est à noter que, selon l'invention, les zones renforcées sont plus ou moins étendue selon l'usage de la chaussette et la résistance du fil textile avec lequel la chaussette est principalement réalisée, le but recherché étant que la partie renforcée puisse assurer une reprise des efforts de traction pouvant être imposés par l'utilisateur à l'extrémité libre de la tige de la chaussette, notamment lorsque celui-ci tire sur la tige pour extraire son pied de la chaussure, lorsqu'il se déchausse. La taille de la surface couverte par la zone de renfort peut ainsi dépendre de la force de traction que l'on souhaite voir supporter sans dommage par la chaussette, de la nature du fil employé et de celle du fil de renfort utilisé, l'objectif étant d'assurer le plus grand confort possible d'utilisation.

Selon l'invention ces renforts peuvent être réalisés par tout moyen connu de l'homme du métier. Ils peuvent, par exemple être réalisés en associant localement au fil utilisé pour réaliser l'ensemble de la chaussette un fil de renfort, un fil comportant des fibres de polypropylène, de polyamide et d'élasthanne par exemple.

Le texte qui suit présente une chaussette selon l'invention en s'appuyant sur les figures 3 à 6.

La chaussette selon l'invention 30 est ici une chaussette tube, qui à la différence d'une chaussette tube classique 10 comporte un logement pour une semelle. Selon l'invention, ce logement est réalisé, comme l'illustrent les figures 3 à 6, en insérant dans un premier tube textile 31, ou tube extérieur, destiné à former la paroi externe de la chaussette tube 30, un second tube textile 32, ou tube intérieur, plus court ou de même longueur que le premier tube 31. Ces deux tubes sont façonnés à l'une de leurs extrémités pour former une extrémité commune 36 constituant la pointe du pied et sont cousus ensemble, à plat, au niveau de cette extrémité 36. L'extrémité libre du tube intérieur 32, plus court que le tube extérieur 31, est par ailleurs cousue par son bord 33 sur la face interne du tube extérieur 31, l'extrémité libre 34 du tube extérieur 31 correspondant au bord libre du montant 12 de la chaussette 30, par lequel l'utilisateur enfile cette dernière sur son pied.

Selon l'invention, la longueur I du tube intérieur 32 est déterminée de façon à ce qu'après assemblage des deux tubes textiles la couture du bord supérieur 33 du tube intérieur 32 sur la paroi interne du tube extérieur 31 est réalisée au dessus de la zone correspondant aux malléoles de la cheville de l'utilisateur, lorsque la chaussette est en place sur le pied.

Dans un mode de réalisation particulier, la longueur I peut être très voisine de la longueur L de sorte que la couture du bord supérieur 33 du tube intérieur 32 est réalisé au voisinage du bord 34 de la tige de la chaussette.

Comme le montre la figure 3, qui présente une vue à plat de la chaussette selon l'invention, la paroi externe de la chaussette est pourvue, du coté destiné à former la face d'appui sur le sol (côté représentée sur la figure 3), d'une ouverture frontale 37 ménagée à une distance de la pointe 36 qui correspond à la zone de flexion du pied. Selon l'invention, la taille de l'ouverture 37 est définie de façon à ce qu'il soit possible de glisser la semelle entre les deux parois 31 et 32 par cette dernière, en jouant éventuellement sur l'élasticité du tissu formant la chaussette 30. Cette ouverture 37 est prévue pour permettre l'insertion d'une semelle 42 en deux temps, la partie arrière d'abord et la partie avant ensuite.

Alternativement, cette ouverture peut bien entendu être agencée différemment et être, par exemple, localisée ailleurs au niveau de la plante du pied ou encore au niveau du talon.

La figure 4 présente une vue schématique, en coupe longitudinale, de la chaussette selon l'invention. Cette figure montre que l'espace limité par les tubes extérieur 31 et intérieur 32 de cette dernière est par ailleurs partiellement séparé en deux parties au niveau de la pointe 36, endroit où les deux parois sont cousues l'une avec l'autre. Cette séparation matérialisée par le trait plein 41 définit un logement dans lequel l'avant d'une semelle 42 est susceptible d'être logé lors de son insertion dans l'espace entre les deux parois. De la sorte, après insertion complète, la semelle 42 se trouve positionnée de manière contrainte en regard de l'ouverture 37, c'est-à-dire dans la zone de l'espace entre les deux parois en contact avec la face 43 d'appui sur le sol. Une telle configuration permet avantageusement, alors que la chaussette 30 n'est pas encore enfilée sur le pied de l'utilisateur (chaussette à plat), de maintenir la semelle 42 à la place qu'elle est destinée à occuper lorsqu'elle est utilisée. Ainsi lors de l'enfilage de la chaussette l'utilisateur n'a pas de manipulation particulière à faire pour positionner la semelle 42 en regard de sa plante de pied.

Le maintien complet en position de la semelle 42, en regard de la plante du pied de l'utilisateur, est quant à lui finalement assuré par l'élasticité du tissu lorsque l'utilisateur a enfilé la chaussette 30 sur son pied. La chaussette 30 épousant, comme l'illustrent les figures 5 et 6, la forme du pied 51 de l'utilisateur, la semelle 42 est alors maintenue latéralement par la paroi extérieure 31 de la chaussette elle-même, comme l'illustrent les représentations schématiques en coupe des figures 6 (coupe longitudinale) et 7 (coupes transversales au niveau de la pointe et derrière l'ouverture 37). Elle est par ailleurs maintenue d'avant en arrière par la pointe de la chaussette 366 et par la paroi extérieure de la chaussette 31 qui épouse la forme du talon 52 de l'utilisateur.

La chaussette selon l'invention est obtenue en mettant en oeuvre diverses opérations de confection, connues de l'homme du métier. Cependant, sa réalisation nécessite de combiner de manière appropriée ces différentes opérations.

Dans la suite du texte on présente à titre d'exemple, deux variantes de mise en oeuvre d'un procédé de fabrication particulièrement adaptés à la réalisation d'une chaussette selon l'invention.

Les différentes étapes de ces deux variantes sont illustrées par les figures 7-a à 7-d formant la figure 7 et les figures 8-a à 8-d formant la figure 8.

Comme l'illustre la figure 7, le procédé selon l'invention comporte, dans la première variante :
- Une première étape 71 (figure 7-a) durant laquelle on confectionne un tube textile 75 aux dimensions appropriées, ouvert aux deux extrémités et définissant une ouverture tubulaire interne 78;
- une deuxième étape 72 (figure 7-b) d'invagination, durant laquelle on replie une partie du tube à l'intérieur de l'ouverture 78, comme indiqué par les flèches 76 et 77, de façon à former, quand l'étape est achevée, une paroi intérieure 72 qui double, sur une longueur donnée, la paroi extérieur 71 formée par la partie du tube 75 non invaginée,

- une troisième étape 73 (figure 7-c) durant laquelle, l'invagination du tube étant terminée, on réalise la couture du bord supérieur 73 de la paroi intérieure 72 sur la face interne de la paroi extérieure 71 du tube 75;
- une quatrième étape 74 (figure 7-d) durant laquelle on façonne la partie inférieure du tube pour constituer la pointe 76 de la chaussette. A cette occasion, la chaussette étant mise à plat, on réalise une couture commune des deux parois dans la zone correspondant à la pointe 36 de la chaussette 30. On délimite ainsi le logement dans lequel est installé l'avant de la semelle 42 au moment de la mise en place de cette dernière dans la chaussette 30 par l'ouverture 37.

Selon l'invention, la longueur L₀ du tube textile 75 réalisé est fonction à la fois de la longueur finale L de la chaussette 30 de la longueur I sur laquelle la paroi de la chaussette 30 doit être doublée, sachant que cette longueur L doit être suffisante pour permettre la formation d'un espace suffisamment long pour y loger une semelle 42 dont la longueur est adaptée à la longueur du pied de l'utilisateur, ainsi que la tige 12 de la chaussette. Préférentiellement, la longueur du tube textile 75 est définie de telle façon que la couture réalisée à l'étape 73 soit placée au dessus de la partie de la chaussette qui loge la malléole de la cheville.

La seconde variante du procédé de fabrication selon l'invention, illustrée par la figure 8, utilise quant à elle deux tubes textiles séparés 85 et 86, emboités l'un dans l'autre et non pas comme dans le cas précédent un tube textile unique dont une partie est invaginée. Par suite, elle comporte les étapes suivantes :
- Une première étape 81 (figure 8-a), durant laquelle on confectionne deux tubes textiles distincts 85 et 86 aux dimensions appropriées, ouvert aux deux extrémités.
- une deuxième étape 82 (figure 8-b), durant laquelle on introduit le second tube textile 86 dans le premier tube 85, de façon à ce que le second tube soit complètement inséré dans le premier et à former, quand l'étape est achevée, une paroi interne 32 qui double, sur une longueur donnée, la paroi externe 31 de la chaussette 30, paroi constituée par le premier tube 85,

- une troisième étape 83 (figure 8-c) durant laquelle l'introduction complète du second tube textile 86 dans le premier tube 85 étant terminée, on réalise la couture du bord supérieur 33 de la paroi intérieure 32 constituée par le second tube 86 sur la face interne de la paroi extérieure 31 constituée par le premier tube 85;
- une quatrième étape 84 (figure 8-d) durant laquelle on façonne la partie inférieure des parois 31 et 32 pour constituer la pointe 36 de la chaussette 30. A cette occasion, la chaussette 30 étant mise à plat, on réalise une couture commune des deux parois dans la zone correspondant à la pointe 36 de la chaussette. On délimite ainsi le logement dans lequel est installé l'avant de la semelle 42 au moment de la mise en place de cette dernière dans la chaussette 30.

Comme on peut les constater, cette seconde variante du procédé diffère de la première seulement au niveau des deux premières étapes, la différence résidant dans le fait que dans le premier cas on réalise les deux cloisons à partir d'un même tube 75 dont une des extrémités est invaginée dans l'espace interne 78 défini par ce tube, tandis que dans le second cas on utilise deux tubes textiles distincts 85 et 86 que l'on fait coulisser l'un dans l'autre. Par suite les opérations réalisées dans les étapes ultérieures, 73-74 et 83-84, restent les mêmes.

Par ailleurs, de manière analogue à ce qui se passe pour la première variante de mis en oeuvre du procédé décrit, les longueurs des tubes textiles 85 et 86 réalisés sont respectivement fonctions de la longueur finale L de la chaussette 30, de la longueur I sur laquelle la paroi de la chaussette 30 doit être doublée, sachant que cette longueur doit être suffisante pour permettre la formation d'un espace suffisamment long pour y loger une semelle 42 dont la longueur est adaptée à la longueur du pied de l'utilisateur. Préférentiellement, la longueur I du second tube textile 86 est définie de telle façon que la couture réalisée à l'étape 83 soit placée au dessus de la partie de la chaussette qui loge les malléoles de la cheville de l'utilisateur.

Il est à noter que la première variante de mise en oeuvre du procédé de réalisation selon l'invention aussi bien que la seconde, comportent également une opération consistant à réaliser l'ouverture 37 permettant d'introduire une semelle 42 dans l'espace existant entre les deux parois 31 et 32 de la chaussette 30. Cette opération peut selon les cas être réalisée durant l'une ou l'autre des étapes du procédé. Préférentiellement cette opération a lieu à la fin de la première étape comme illustré sur la figure 8, mais elle peut également être réalisée lors d'une étape ultérieure, en début de quatrième étape juste avant le façonnage de la pointe par exemple, comme illustré par la figure 7.

Selon un mode de réalisation préférentiel, mais non exclusif, l'opération consistant à réaliser l'ouverture frontale 37 peut comporter elle-même, outre l'opération de découpe et de façonnage proprement dite, une opération de réalisation d'un renfort du textile au niveau du bord de l'ouverture, opération qui peut être réalisée par tout moyen connu de l'homme du métier, par exemple par ourlage du bord de l'ouverture 37 ou encore par application d'un matériau élastique sur le textile au niveau de ce même bord.

Comme on peut le constater à travers le texte qui précède, l'utilisation d'une même paire de semelles 42 avec différentes paires de chaussures se trouve avantageusement facilitée grâce à l'emploi d'une paire de chaussettes 30 selon l'invention. En effet, lorsque l'utilisateur veut utiliser une paire de chaussures donnée avec ses semelles, il lui suffit de mettre en place chacune des semelles dans la poche d'une chaussette et d'enfiler les chaussettes ainsi équipées. Chaque semelle est alors avantageusement maintenue en contact, par la chaussette elle-même, avec la plante d'un des pieds de l'utilisateur.

Par suite, en enfilant sa chaussure, l'utilisateur met du même coup en place la semelle dans la chaussure. Inversement lorsqu'il se déchausse, l'utilisateur retire simultanément son pied et la semelle de la chaussure, la semelle restant alors en contact avec le pied. L'utilisateur peut alors enfiler une autre paire de chaussures ou marcher en chaussettes, en prenant toujours appui sur ses semelles. L'opération consistant à changer de chaussures en déplaçant une paire de semelles, d'une paire de chaussures à l'autre devient alors sensiblement moins fastidieuse.

Il est à noter que, du fait que la semelle est maintenue en contact avec la plante du pied de l'utilisateur par la chaussette 30 selon l'invention, le mouvement relatif de la semelle par rapport au pied se trouve, par ailleurs, avantageusement réduit de sorte que les appuis que les semelles doivent assurer à l'utilisateur sont constamment assurés et ce, indépendamment du mouvement du pied dans la chaussure.

Comme il a été dit précédemment, la chaussette selon l'invention peut avoir différent usage. Ce peut être une chaussette de ville, une chaussette de sport ou encore un article destiné à assurer également, outre sa fonction propre de chaussette porte-semelles, une fonction d'ordre médical ou paramédical, à un degré plus ou moins important. Elle peut ainsi prendre la forme d'un article tel qu'une chaussette ou un bas de contention à usage médical ou sportif par exemple.

## Revendications

1. Chaussette (30), notamment pour semelle orthopédique (42), réalisée dans un matériau textile, comportant un corps tubulaire avec une paroi extérieure et une paroi intérieure, terminé à une de ses extrémités par une pointe (13), et, à l'autre extrémité, par une ouverture (34) par laquelle on enfile la chaussette, **caractérisée en ce qu'**elle comporte :
- Un premier tube textile (31) de longueur L, formant la paroi externe de la chaussette, présentant une première extrémité libre par laquelle on enfile la chaussette sur le pied;
- un second tube textile (32) de longueur I inférieure à la longueur L du premier tube textile (31), enfilé en totalité à l'intérieur du premier tube textile et dont l'extrémité la plus enfoncée dans le premier tube textile présente un bord (33) cousu sur la face interne du premier tube (31), le second tube (32) formant la paroi intérieure de la chaussette (30);
les extrémités des deux tubes textiles (31, 32) opposées à l'extrémité libre du premier tube textile (31) étant façonnées et cousues ensemble à plat de façon à former la pointe (106) de la chaussette; la partie de la paroi extérieure de la chaussette sur laquelle est destiné à s'appuyer le pied de l'utilisateur étant percée d'une ouverture (37) dont les dimensions permettent l'insertion, dans l'espace existant entre les parois intérieure et extérieure, d'une semelle (42) dont les dimensions sont adaptées à celles du pied de l'utilisateur.

2. Chaussette textile selon la revendication 1, **caractérisée en ce que** la longueur I du second tube textile (32) est définie de façon à ce que le bord de l'extrémité (33) du second tube (32) opposée à la pointe de la chaussette soit cousu sur la face interne du premier tube textile (31) dans une zone de la tige (12) de la chaussette située au dessus de la région dans laquelle viennent se loger les malléoles de la cheville de l'utilisateur.

3. Chaussette textile selon l'une des revendications 1 ou 2, **caractérisée en ce que** l'ouverture (37) par laquelle on insère la semelle (42) dans la chaussette est située au niveau de la zone de flexion du pied de l'utilisateur.

4. Chaussette textile selon l'une quelconque des revendications 1 à 3, **caractérisée en ce que** le bord de l'ouverture (37) est renforcé.

5. Chaussette textile selon la revendication 4, **caractérisée en ce que** le bord de l'ouverture (37) est renforcé par ourlage du textile au niveau de l'ouverture.

6. Chaussette textile selon la revendication 4, **caractérisée en ce que** le bord de l'ouverture (37) est renforcé par application d'un matériau élastique de renfort sur le textile au niveau du pourtour de l'ouverture.

7. Procédé pour réaliser une chaussette textile selon l'une quelconque des revendications précédentes, **caractérisé en ce qu'il** comporte les étapes suivantes :
- Une première étape (71) durant laquelle on confectionne un tube textile (75) aux dimensions appropriées, ouvert aux deux extrémités et définissant une ouverture tubulaire interne (76);
- une deuxième étape (72) d'invagination, durant laquelle on replie une partie du tube à l'intérieur de l'ouverture, de façon à former une paroi intérieure (32) qui double, sur une longueur donnée, la paroi extérieure (31) constituée par la partie du tube (75) non repliée,
- une troisième étape (73) durant laquelle, l'invagination du tube étant terminée, on réalise la couture du bord supérieur (33) de la paroi intérieure (32) ainsi formée sur la face interne de la paroi extérieure (31);
- une quatrième étape (74) durant laquelle on façonne la partie inférieure du tube pour constituer la pointe (36) de la chaussette (30) en réalisant une couture à plat commune des deux parois dans la zone correspondant à la pointe (36) de la chaussette (30), cette couture à plat délimitant un logement dans lequel est installé l'avant de la semelle (42) au moment de la mise en place de cette dernière dans la chaussette (30).

8. Procédé pour réaliser une chaussette textile selon l'une quelconque des revendications 1 à 6, **caractérisé en ce qu'il** comporte les étapes suivantes :
- Une première étape (81), durant laquelle on confectionne deux tubes textiles distincts (85, 86) aux dimensions appropriées, ouverts aux deux extrémités.
- une deuxième étape (82), durant laquelle on introduit le second tube textile (86) dans le premier (85) de façon à ce que le second tube (86) soit complètement inséré dans le premier (85) et forme une paroi intérieure (32) qui double, sur une longueur donnée, la paroi extérieure (31) de la chaussette, paroi constituée par le premier tube textile (85),
- une troisième étape (83) durant laquelle, après introduction complète du second tube textile (86) dans le premier tube textile (85), on réalise la couture du bord supérieur (103) de la paroi intérieure (32) constituée par le second tube (86) sur la face interne de la paroi externe (31) constituée par le premier tube (85);
- une quatrième étape (84) durant laquelle on façonne la partie inférieure des parois (31, 32) de la chaussette pour constituer la pointe (36) de la chaussette, en réalisant une couture à plat commune des deux parois dans la zone correspondant à la pointe (36) de la chaussette, cette couture à plat délimitant un logement dans lequel est installé l'avant de la semelle au moment de la mise en place de cette dernière dans la chaussette.

9. Procédé selon l'une des revendications 7 ou 8, **caractérisé en ce qu'il** comporte en outre une opération consistant à réaliser l'ouverture (37) permettant d'introduire une semelle.

10. Procédé selon la revendication 9, **caractérisé en ce que** l'opération consistant à réaliser l'ouverture frontale 37 comporte elle-même, outre l'opération de découpe et de façonnage proprement dite, une opération de réalisation d'un renfort du textile au niveau du bord de l'ouverture.
